# EUROPÄISCHE PATENTSCHRIFT

(11) **EP 0 620 045 B1**
(45) Veröffentlichungstag und Bekanntmachung des Hinweises auf die Patenterteilung: **29.07.1998**
(21) Anmeldenummer: 94102449.9
(22) Anmeldetag: 18.02.1994
(51) Int. Cl.: B05B 5/053, B05B 5/03, B05B 7/14

(54) **Elektrostatische Sprühvorrichtung**
Electrostatic spray device
Dispositif de pulvérisation électrostatique

(30) Priorität: 15.04.1993 DE 4312262
(43) Veröffentlichungstag der Anmeldung: 19.10.1994
(73) Patentinhaber: Gema Volstatic AG, 9015 St. Gallen (CH)
(72) Erfinder: Bühlmann, Eugen Thomas, CH-9202 Gossau (CH)
(74) Vertreter: Vetter, Ewald Otto, Dipl.-Ing.

(56) Entgegenhaltungen:
- EP-A- 0 281 438
- DE-U- 9 305 642
- GB-A- 2 093 734
- US-A- 4 774 102

## Beschreibung

Die Erfindung betrifft eine elektrostatische Sprühvorrichtung gemäß dem Oberbegriff von Anspruch 1.

Die Erfindung eignet sich für pulverförmiges Beschichtungsmaterial wie beispielsweise Kunststoffpulver oder Emailpulver.

Eine elektrostatische Sprühvorrichtung dieser Art ist aus der US-A-4 774 102 bekannt. Bei ihr ist als Gegenelektrode eine Schelle vorgesehen, die auf den vorderen Endabschnitt einer Sprühvorrichtung aufgesetzt werden kann. Gemäß einer weiteren Ausführungsform aus dieser Schrift wirkt die Schelle nicht selbst als Elektrode, sondern sie trägt über nach vorne wegragende Stäbe eine ringförmige Elektrode oder Nadelelektroden. In allen Fällen ist die Schelle über eine schematisch dargestellte, nicht näher beschriebene elektrische Leitung an Erdpotential angeschlossen.

Bei der elektrostatischen Sprühbeschichtung von Gegenständen wird das Pulver an einer Auslaßöffnung der Sprühvorrichtung versprüht und entweder unmittelbar vor dieser Auslaßöffnung oder nach dieser Auslaßöffnung positiv oder negativ elektrostatisch aufgeladen. Hierzu dienen Elektroden, im folgenden Aufladungselektroden genannt, welche an eine elektrische Hochspannung im Bereich zwischen 40 KV und 140 KV angeschlossen sind. Die zu beschichtenden Gegenstände haben ein anderes elektrisches Potential, vorzugsweise Erdpotential. Die zerstäubten Pulver-Partikel bewegen sich entlang von elektrischen Feldlinien, welche durch die Hochspannung zwischen der Aufladungselektrode und dem zu beschichtenden Gegenstand erzeugt werden. Nachdem sich auf dem zu beschichtenden Gegenstand eine dünne Schicht aus Pulver gebildet hat, stößt diese Schicht durch ihre elektrische Ladung nachkommende Pulver-Partikel ab, weil diese in gleicher Weise elektrostatisch aufgeladen sind. Dadurch kann in einem Arbeitsgang nur eine begrenzte Schichtdicke auf dem zu beschichtenden Gegenstand erzeugt werden. Ferner entsteht infolge der gegenseitigen Abstoßung der Pulver-Partikel auf der Oberfläche des zu beschichtenden Gegenstands ein instabiles Kräfteverhältnis. Dieses instabile Kräfteverhältnis führt dazu, daß sich keine glatte, ebene Beschichtungsoberfläche bildet, sondern eine Art "Hügellandschaft", welche beim anschließenden Einbrennen der Schicht eine sogenannte "Orangenhaut" bildet und deshalb nach Möglichkeit verhindert werden soll.

Die elektrostatische Anziehung des zu beschichtenden Gegenstandes ist an Ecken und Kanten sowie an Öffnungen dieses Gegenstandes anders als auf ebenen größeren Flächen. Üblicherweise werden Ecken und Kanten schlechter oder weniger stark beschichtet als danebenliegende größere Flächenbereiche. Die Pulver-Partikel fliegen unter Einwirkung des elektrostatischen Feldes um die Außenumfangsränder und um die Ränder von Öffnungen des zu beschichtenden Gegenstandes herum und werden dann infolge der elektrostatischen Anziehungskraft des Gegenstandes auf dessen Rückseite gezogen, so daß hier auch die Rückseite des zu beschichtenden Gegenstandes beschichtet wird. Dies kann als "elektrischer Umgriff" bezeichnet werden.

Durch die Verwendung einer Gegenelektrode, welche aus dem versprühten Pulverstrom freie Ionen absaugt, kann die Oberflächengüte und das Eindringvermögen des Pulvers in Vertiefungen der zu beschichtenden Gegenstände verbessert werden. Ferner kann in einem Sprühvorgang eine dickere Pulverschicht auf die zu beschichtenden Gegenstände aufgetragen werden, ohne daß übermäßig viel Pulver-Partikel vom Gegenstand abprallen oder elektrostatisch abgestoßen werden. Insbesondere kann eine "Orangenhaut"-artige Schichtoberfläche vermieden werden.

Durch die Erfindung soll die Aufgabe gelöst werden, Mittel zu schaffen, durch welche eine oder mehrere Gegenelektroden preiswert und mit wenig Platzbedarf bei Sprühvorrichtungen vorgesehen werden können und insbesondere auch handelsübliche Sprühvorrichtungen nachträglich (retro-fit) noch mit mindestens einer Gegenelektrode versehen werden können. Diese Mittel und die Gegenelektrode sollen die leichte Handhabung der Sprühvorrichtung nicht beeinträchtigen.

Diese Aufgabe wird gemäß der Erfindung durch die kennzeichnenden Merkmale von Anspruch 1 gelöst.

Weitere Merkmale der Erfindung sind in den Unteranspruchen enthalten.

Die Erfindung wird im folgenden mit Bezug auf bevorzugte Ausführungsformen als Beispiele beschrieben. In den Zeichnungen zeigen
- Fig. 1: eine bekannte Sprühvorrichtung zum elektrostatischen Sprühbeschichten von Gegenständen, bei welcher eine Gegenelektrode in Form eines Ringes koaxial zu einer Aufladungselektrode angeordnet ist,
- Fig. 2: eine weitere bekannte Ausführungsform einer Sprühvorrichtung zum elektrostatischen Sprühbeschichten von Gegenständen, bei welcher als Gegenelektrode mehrere stabförmige Drähte vorgesehen sind,
- Fig. 3: eine Seitenansicht einer elektrostatischen Sprühvorrichtung nach der Erfindung,
- Fig. 4: eine Seitenansicht der Sprühvorrichtung von Fig. 3 mit abgenommener Gegenelektrodenvorrichtung,
- Fig. 5: eine Seitenansicht einer pistolenartigen elektrostatischen Sprühvorrichtung nach der Erfindung.

Die in den Figuren 1 und 2 dargestellte Sprühvorrichtung oder Sprühpistole 2 zur elektrostatischen Sprühbeschichtung von Gegenständen 4 oder 6 und weist einen Sprühkörper 3 mit einem Einlaß 8 für pneumatisch gefördertes Beschichtungs-Pulver, einen Auslaß 10 zum Zerstäuben oder Versprühen des Pulvers auf einen Gegenstand 4 oder 6, und mindestens eine axial im Pulverstrom liegende Aufladungselektrode 12 auf. Die Aufladungselektrode 12 befindet sich im Auslaß 10 oder in unmittelbarer Nähe stromaufwärts oder stromabwärts des Auslasses 10 und ist an einen Hochspannungserzeuger 16 angeschlossen, welcher eine elektrische Ausgangsspannung im Bereich zwischen 40 KV und 140 KV erzeugt. Der Hochspannungserzeuger 16 kann entsprechend den Zeichnungen innerhalb des Gehäuses 18 der Sprühpistole 2 oder extern davon angeordnet sein. Beide Ausführungsformen sind bekannt. Der Hochspannungserzeuger 16 der Fig. 1 und 2 ist an eine extern von der Sprühpistole 2 angeordnete, nicht dargestellte Gleichstrom-Niederspannungsquelle und außerdem an Erdpotential 20 angeschlossen. Statt einer axialen nadelförmigen Aufladungselektrode 12 im Auslaß 10 könnten mehrere Aufladungselektroden im Kern des Beschichtungsmaterial-Stromes oder um ihn herum, innerhalb des Gehäuses 18 oder in einer den Auslaß 10 bildenden Düse, am stromabwärtigen Ende des Gehäuses 18 angeordnet sein. In der Praxis sind verschiedene Aufladungselektroden und Anordnungen von Aufladungselektroden bekannt. Ferner könnte eine oder mehrere Aufladungselektroden auch außerhalb der Sprühpistole 2 in oder neben dem Strom von zerstäubtem Pulver angeordnet sein. Auch solche Ausführungsformen sind bekannt.

Die dargestellte Sprühpistole 2 ist an einem Maschinenteil oder einem Roboter 22 einer Sprühbeschichtungsanlage befestigt. Stattdessen könnte sie auch einen Handgriff aufweisen und als Hand-Sprühpistole verwendet werden.

Der zu beschichtende Gegenstand 4 oder 6 wird üblicherweise von einer Transportvorrichtung, welche nicht dargestellt ist, getragen und durch eine Sprühbeschichtungskabine hindurchtransportiert. Die Transportvorrichtung ist geerdet, so daß auch der von ihr getragene Gegenstand 4 oder 6 durch die Transportvorrichtung geerdet ist.

Die elektrische Hochspannung erzeugt elektrische Feldlinien 24, welche von der Spitze 26 der Aufladungselektrode 12 zu dem zu beschichtenden Gegenstand 4 oder 6 verlaufen. Die am Auslaß 10 versprühten Pulverpartikel bewegen sich entlang diesen Feldlinien 24 auf den zu beschichtenden Gegenstand 4 oder 6. Dabei dringen sie auch in Vertiefungen 28 des zu beschichtenden Gegenstandes ein und durch Öffnungen 30 dieses Gegenstandes hindurch. Dadurch gelangen die Partikel durch den "elektrischen Umgriffeffekt" in Randbereichen des Gegenstandes auch auf seine Rückseite 32, wie dies in Fig. 1 durch den Öffnungsrand 34 "umgreifende" Feldlinien 36 dargestellt ist. An vorstehenden Kanten 38 oder Ecken ergibt sich durch elektrostatische Wechselwirkungen eine stärkere Schichtdicke als auf erhobenen Flächen 40 oder größeren ebenen Flächen 42 des zu beschichtenden Gegenstandes 4.

Das versprühte Pulver hat im Längsschnitt gesehen die Form einer Partikel-Wolke, wie sie in den Figuren 1 und 2 durch die Feldlinien 24 dargestellt ist.

In Fig. 1 ist koaxial zur Aufladungselektrode 12 eine ringförmige Gegenelektrode 44 angeordnet, welche ein anderes elektrisches Potential als die Aufladungselektrode 12 hat und dazu dient, freie Ionen abzusaugen, welche bei der elektrostatischen Aufladung des Pulvers erzeugt werden. Dabei zieht die Gegenelektrode 44 auch einige Elektronen an. Dieser Ionenstrom und sein Weg von der Aufladungselektrode 12 zur Gegenelektrode 44 ist mit der Bezugszahl 46 bezeichnet. Die Gegenelektrode 44 kann auf einem höheren oder niedrigeren elektrischen Potential liegen als die Aufladungselektrode 12. Vorzugsweise ist die Gegenelektrode 44 an Erdpotential 20 angeschlossen. Die Gegenelektrode 44 ist vorzugsweise entsprechend Fig. 1 entgegen der Strömungsrichtung 48 des Pulvers stromaufwärts von der Spitze 26 der Aufladungselektrode 12 koaxial zu ihr angeordnet, und damit außerhalb und stromaufwärts der den elektrischen Feldlinien 24 entsprechenden Pulver-Wolke.

Die äußere Oberfläche 50 der Pulver-Wolke, welche größenmäßig und formmäßig den elektrischen Feldlinien 24 entspricht, ist keine scharfe Wolkenbegrenzung, sondern ein diffuser Übergang zwischen einem Bereich gleichmäßiger Partikel-Verteilung und der umgebenden Atmosphäre. In der hier gegebenen Beschreibung wird unter "äußerer Oberfläche 50" der Pulver-Wolke der Bereich verstanden, wo die Partikel nicht mehr gezielt entlang Feldlinien 24 auf den zu beschichtenden Gegenstand 4 oder 6 fliegen, sondern aus dem Feldlinienbereich herausvagabundieren. Der Abstand "d" zwischen der Gegenelektrode 44 und der Aufladungselektrode 12, zwischen der Gegenelektrode 44 und der Spitze 26 der Aufladungselektrode 12, und zwischen der Gegenelektrode 44 und der äußeren Oberfläche 50 der Pulver-Wolke sollte kleiner sein als der Abstand "D" zwischen der Spitze 26 der Aufladungselektrode 12 und dem zu beschichtenden Gegenstand 4 oder 6. Vorzugsweise beträgt der Abstand "d" zwischen der Spitze 26 der Aufladungselektrode 12 und der Gegenelektrode 44 nur ein Drittel bis die Hälfte von dem Abstand "D" zwischen der Spitze 26 der Aufladungselektrode 12 und dem zu beschichtenden Gegenstand 4 oder 6.

Eine Druckluft-Düsenanordnung 52 bläst Luft über die Gegenelektrode 44 oder in den Zwischenraum zwischen Gegenelektrode 44 und Aufladungselektrode 12, um ein Beschichten der Gegenelektrode 44 mit Pulver zu verhindern. Druckluft wird nur dann benötigt, wenn nicht auf andere Art ein Beschichten der Gegenelektrode 44 verhindert werden kann.

Die Gegenelektrode 44 wird vorzugsweise vom Gehäuse 18 der Sprühpistole 2 getragen.

Anstelle einer Aufladungselektrode 12 oder einer Gegenelektrode 44 können jeweils auch mehrere Elektroden vorhanden sein.

Die in Fig. 2 dargestellte Ausführungsform einer Sprühpistole 2 ist identisch mit der von Fig. 1, mit Ausnahme von mindestens einer Gegenelektrode 64, welche bei der in Fig. 2 dargestellten Ausführungsform eine nadelförmige Drahtelektrode ist. Sie wird koaxial von Druckluft 66 umspült und dadurch von Beschichtungsmaterial freigehalten. Vorzugsweise sind koaxial zur Aufladungselektrode 12 mehrere Gegenelektroden 64 angeordnet. Diese Gegenelektroden 64 sind vorzugsweise mit gleichem Umfangsabstand voneinander um die Aufladungselektrode 12 herum angeordnet. In Fig. 2 sind Teile, welche Teilen von Fig. 1 entsprechen, mit gleichen Bezugszahlen versehen.

Falls gewünscht, können Mittel 68 zur axialen oder/und radialen Positionierung der Gegenelektrode 44 oder 64 relativ zur Aufladungselektrode 12 vorgesehen sein.

Funktionsweisen der Ausführungsformen nach Fig. 1 und 2:

### a) Ohne Gegenelektrode 44 oder 64:

An der mindestens einen Aufladungselektrode 12, welche entsprechend den Figuren 1 und 2 eine axiale Nadelelektrode sein kann, oder aber in Form einer Vielzahl von solchen oder anderen Elektroden vorhanden sein kann, werden unter hoher elektrischer Spannung Elektronen freigesetzt. In der Nähe des hohen elektrischen Feldes 24 der Aufladungselektrode 12 wird ein kleiner Teil (ca. 1% bis 5%) der Elektronen auf das Beschichtungsmaterial, im vorliegenden Falle Pulver, geladen. Der Rest fliegt an die am nächsten liegende geerdete Stelle, beispielsweise ungefähr 80% auf den zu beschichtenden Gegenstand 4 oder 6, ungefähr 10% auf die Wände der Kabine, in welcher die Gegenstände beschichtet werden, und ungefähr 5% bis 20% auf das stromabwärtige Ende der Sprühpistole, je nach Distanz zwischen der Aufladungselektrode 12 und dem zu beschichtenden Gegenstand 4 oder 6. Das elektrostatisch geladene Pulver findet seinen Weg auf den zu beschichtenden Gegenstand 4 oder 6 und bleibt dort zum größten Teil haften. Dabei bildet das Pulver auf dem Gegenstand eine elektrisch isolierende Schicht. Die überschüssigen Elektronen bilden zusammen mit dem Pulver auf der Oberfläche des Gegenstandes 4 oder 6 eine erhöhte elektrische Ladung und stoßen später ankommende Pulver-Partikel ab. Auf der Oberfläche des Gegenstandes 4 oder 6 entsteht ein elektrostatisch instabiles Kräfteverhältnis. Dieser Mechanismus hinterläßt auf der Oberfläche eine "Hügellandschaft", welche nach dem Einbrennen der Schicht als "Orangenhaut" bezeichnet wird. Die freien Ionen in der Luft zwischen Aufladungselektrode 12 und zu beschichtendem Gegenstand 4 oder 6 bewegen sich mit einer sehr hohen Geschwindigkeit von über 100 m/s. Sie folgen dem betreffenden stärkeren elektrostatischen Feld, das heißt den elektrostatischen Kräften. Die elektrostatisch geladenen Pulver-Partikel unterliegen den kinematischen Strömungskräften, da sie in einem Gasstrom oder Luftstrom transportiert werden. Die Bewegungsgeschwindigkeit der Pulver-Partikel ist wesentlich kleiner als jene der Ionen und beträgt nur ungefähr 10 bis 15 m/s. Dies bedeutet, daß sich die Ionen unabhängig von den Pulver-Partikeln bewegen.

Jedes einzelne Ion hat sein eigenes elektrostatisches Feld. In der Nähe eines Objektes ist dieses Feld aufgrund der kurzen Distanz zum geerdeten Objekt sehr stark. Deshalb ist auch der Faraday-Effekt entsprechend stark. Die freien Ionen bilden in ihrer Gesamtheit eine hohe elektrostatische Raumladung. Als Gesamtheit wirkt diese Raumladung deshalb als starker Faraday-Käfig an allen Ecken und Kanten des zu beschichtenden Gegenstandes, so daß sie ein gutes Eindringen der Pulver-Partikel in Vertiefungen und Nuten behindert.

### b) Mit Gegenelektrode oder Gegenelektroden 44 oder 64:

Bei Verwendung einer Gegenelektrode werden die freien Ionen von der Gegenelektrode 44 oder 64 angezogen und aus dem Pulver-Strom abgeleitet. Die Gegenelektrode muß in der Nähe der Aufladungselektrode sein. Der Abstand "d" zwischen der Aufladungselektrode 12 und der Gegenelektrode 44 oder 64 beträgt vorzugsweise etwa ein Drittel bis die Hälfte des Abstandes "D" zwischen der Gegenelektrode und dem zu beschichtenden Gegenstand 4 oder 6. Wenn der Abstand "d" größer ist, verliert die Gegenelektrode ihre Wirkung; die freien Elektronen und Ionen werden stärker vom zu beschichtenden Gegenstand 4 oder 6 angezogen als von der Gegenelektrode 44 oder 64. Bei einem kleineren Abstand "d" fließt ein zu großer elektrischer Strom zwischen der Aufladungselektrode und der Gegenelektrode, wodurch die elektrische Hochspannung an der Spitze 26 der Aufladungselektrode und somit das zur Aufladung des Pulvers notwendige elektrostatische Feld 24 reduziert wird. Die Gegenelektrode 44 oder 64 bewirkt einen erhöhten elektrischen Stromfluß an der Spitze 26 der Aufladungselektrode 12. Dadurch werden von der Aufladungselektrode 12 wesentlich mehr freie Ionen oder Elektronen zur elektrostatischen Aufladung des Pulvers am Auslaß 10 der Vorrichtung 2 erzeugt und stehen dann zur elektrostatischen Aufladung zur Verfügung. Die elektrostatische Aufladung des Pulvers wird dadurch wesentlich verbessert. Außerdem wird dadurch auch der Auftragungswirkungsgrad des Pulvers auf den zu beschichtenden Gegenstand 4 oder 6 wesentlich verbessert. Die Gegenelektrode 44 oder 64 leitet den wesentlichen Teil der Ionen, ungefähr 60 bis 80% ab. Auf den zu beschichtenden Gegenstand 4 oder 6 fliegen nur noch die geladenen Pulver-Partikel, nämlich nur noch 2% bis 8% des gesamten elektrischen Stromes. Es gelingt also eine Trennung der unerwünschten freien Ionen vom Pulverstrom. Die Ionen-Raumladung besteht auch hier noch, jedoch konzentriert sich der Fluß von freien Ionen auf die Gegenelektrode 44 oder 64. Der Faraday-Effekt ist sehr stark an der Gegenelektrode, jedoch nur sehr klein an dem zu beschichtenden Gegenstand 4 oder 6. Die elektrostatisch geladenen Pulver-Partikel dringen dadurch besser in Vertiefungen und Nuten des Gegenstandes 4 oder 6 ein. Auch der "elektrostatische Umgriff" ist besser. An der Oberfläche des Gegenstandes 4 oder 6 entsteht keine Anhäufung von freien Ionen. Die elektrostatischen Kräfte an der Oberfläche des Gegenstandes 4 oder 6 sind wesentlich kleiner. Es herrscht kein instabiler Zustand an der Oberfläche. Die Bildung einer Orangenhaut ist gehemmt. Es kann eine wesentlich dickere Pulver-Schicht auf den Gegenstand 4 oder 6 in einem einzigen Sprühvorgang aufgebracht werden. Da die Gefahr besteht, daß die Gegenelektrode 44 oder 64 von dem elektrostatisch geladenen Pulver ebenfalls beschichtet wird, ist es zweckmäßig die Gegenelektrode 44 oder 64 mit Druckluft zu spülen. Zur Vermeidung einer Beschichtung der Gegenelektrode 44 oder 64 ist es zweckmäßig, wenn sie außerhalb des Pulverstromes angeordnet ist, wobei sie vorzugsweise mit Bezug auf die stromabwärtige Spitze 26 der Aufladungselektrode 12 stromaufwärts zurückgesetzt ist, und nicht zwischen Aufladungselektrode 12 und dem zu beschichtenden Gegenstand 4 oder 6 angeordnet ist.

Der elektrische Strom an der Aufladungselektrode ist bei Verwendung einer Gegenelektrode 44 oder 64 höher. Der Strom stieg bei Versuchen von ungefähr 70 µA auf ungefähr 100 µA. . Die Pulver-Wolke bildet einen elektrischen Widerstand und begünstigt den Ionenfluß zur Gegenelektrode 44 oder 64.

Die in den Fig. 3 und 4 dargestellte elektrostatische Sprühvorrichtung 2 besteht im wesentlichen aus einem rohrartigen Sprühkörper 3, an dessen stromabwärtigem Ende eine Schlitzdüse 70 zum Zerstäuben des pneumatisch geförderten Pulvers befestigt ist. Innerhalb der Sprühdüse 70 oder des Sprühkörpers 3 befindet sich mindestens eine Aufladungselektrode 12 zum elektrostatischen Aufladen des Pulvers. Auf den stromabwärtigen Abschnitt 72 des Sprühkörpers 3, an welchem die Sprühdüse 70 befestigt ist, ist ein ringförmiger Körper 74 aufgesteckt, welcher eine Gegenelektrode bildet und/oder mehrere nadelartige Gegenelektroden 76 trägt, welche aus ihm herausragen. Die Gegenelektroden 74 und 76 sind an ein elektrisches Potential, vorzugsweise an Erdpotential, angeschlossen, welches verschieden ist vom elektrischen Potential der Aufladungselektrode 12. Der ringförmige Körper 74 ist am stromabwärtigen Ende eines Verbindungssteges 78 befestigt, welcher sich achsparallel zum Sprühkörper 3 erstreckt und mit seinem stromaufwärtigen Ende 80 in einen Halter 22 eingesteckt und dort durch eine Schraube mit einem gerändelten Schraubenkopf 84 axial positioniert ist.

Fig. 4 zeigt die Sprühvorrichtung 2 von Fig. 3 mit abgenommener Gegenelektroden-Vorrichtung 86, wobei mit Pfeilen 88 die Bewegungsrichtung zum Aufstecken des ringförmigen Körpers 74 auf dem stromabwärtigen Abschnitt 72 dargestellt ist. Ferner ist durch einen Pfeil 90 die Einsetzrichtung für die Schraube 84 in eine Gewindebohrung 91 im Halter 22 dargestellt. Fig. 4 zeigt einen Erdpotentialanschluß 20. Der Erdpotentialanschluß 20 kann direkt an den Verbindungssteg 78 angeschlossen sein, wenn er und der ringförmige Körper 74 aus elektrisch leitendem Material bestehen. Wenn mindestens der Verbindungssteg 78 aus elektrisch isolierendem Material besteht, ist eine den Erdpotentialanschluß 20 mit den Gegenelektroden 76 verbindende elektrische Leitung 73 vorgesehen, welche sich durch den Verbindungssteg 78 und den ringförmigen Körper 74 erstreckt. Der ringförmige Körper 74 besteht aus elektrisch leitendem Material, wenn er als Gegenelektrode wirkt. Wenn er nicht als Gegenelektrode wirken soll, kann er aus elektrisch isolierendem Material bestehen. Der Erdpotentialanschluß 20 kann durch den Träger 22 gebildet sein, wenn er aus elektrisch leitendem Material besteht.

In Fig. 5 ist eine pistolenförmige elektrostatische Sprühvorrichtung 2 dargestellt. Nahe des stromaufwärtigen Endes 94 ihres Sprühkörpers 3 ist der Sprühkörper mit einem Handgriff 95 versehen. Das stromaufwärtige Ende 80 des Verbindungssteges 78 und die Schraube 84 befinden sich unmittelbar über dem Griff 95 am Sprühkörper 3. Dadurch kann die elektrische Erdungsleitung 73 am Griff 95 oder durch ihn hindurch zum Erdpotentialanschluß 20 geführt werden. Dies hat den Vorteil, daß der Material-Schwerpunkt der Sprühvorrichtung 2 im oder in der Nähe des Griffes 95 liegt, damit ein ermüdungsfreies Halten der Pistole möglich ist. In Fig. 5 ist die Aufladungselektrode 12 als axiale Elektrode dargestellt, während in den Fig. 3 und 4 angenommen wurde, daß mehrere nadelartige Aufladungselektroden 12 um den Pulverweg herum verteilt angeordnet sind.

Bei allen Ausführungsformen ist der ringförmige Körper 74 vorzugsweise auf verschiedene axiale Positionen relativ zum Sprühkörper 3 einstellbar. In allen Fällen befindet sich der ringförmige Körper 74, wenn er als Gegenelektrode wirkt oder Gegenelektroden 76 trägt, stromaufwärts der Spitze 26 der Aufladungselektrode 12.

## Patentansprüche

1. Elektrostatische Sprühvorrichtung zum elektrostatischen Sprühbeschichten von Gegenständen mit Pulver, welche folgende Merkmale aufweist:
einen rohrartigen Sprühkörper (3); mindestens eine Aufladungselektrode (12) am stromabwärtigen Endabschnitt (72) des Sprühkörpers (3) zum Übertragen von elektrostatischen Ladungen auf das Pulver; die Aufladungselektrode (12) hat ein elektrisches Potential, welches vom elektrischen Potential des zu beschichtenden Gegenstandes derart verschieden ist, daR das aufgeladene Pulver vom Gegenstand elektrostatisch angezogen wird; mindestens eine in der Nähe der Aufladungselektrode (12) am stromabwärtigen Endabschnitt (72) des Sprühkörpers (3) angeordnete Gegenelektrode (44; 64; 74, 76), welche über ein elektrisches Anschlußmittel (22, 84, 91) an ein anderes elektrisches Potential (20) als die Aufladungselektrode (12) angeschlossen ist, so daß sie mindestens einen Teil der beim elektrischen Aufladen des Pulvers erzeugten freien Ionen aufnimmt; mindestens einen ringförmigen Körper (44; 68; 74), welcher die Gegenelektrode (44; 64; 74, 76) bildet oder trägt und sich um den stromabwärtigen Endabschnitt (72) des Sprühkörpers (3) erstreckt, auf welchem er radial abgestützt ist;
**dadurch gekennzeichnet,** daß das elektrische Anschlußmittel (22, 84, 91) am stromaufwärtigen Endabschnitt des Sprühkörpers (3) angeordnet ist, daß mindestens ein Verbindungssteg (78) vorgesehen ist, welcher sich von dem elektrischen Anschlußmittel (22, 84, 91) am stromaufwärtigen Endabschnitt des Sprühkörpers (3) bis zu dem ringförmigen Körper (44; 68; 74) am stromabwärtigen Endabschnitt des Sprühkörpers (3) außerhalb des Sprühkörpers (3) parallel zu ihm erstreckt, daß der Verbindungssteg (78) aus elektrisch isolierendem Material und einer sich durch das isolierende Material erstreckenden elektrischen Leitung (73) besteht, daß das stromabwärtige Ende (79) des Verbindungssteges (78) den ringförmigen Körper (74) trägt und das stromaufwärtige Ende des Verbindungssteges (78) am elektrischen Anschlußmittel (22, 84, 91) in der Nähe des stromaufwärtigen Endes des Sprühkörpers (3) lösbar befestigt ist, wobei die elektrische Leitung (73) die elektrischen Anschlußmittel (22, 84, 91) und die Gegenelektrode (44; 64; 74, 76) elektrisch miteinander verbindet.

2. Sprühvorrichtung nach Anspruch 1,
**dadurch gekennzeichnet,** daß das elektrisch isolierende Material des Verbindungssteges (78) ein Rohr ist.

3. Sprühvorrichtung nach einem der vorhergehenden Ansprüche,
**dadurch gekennzeichnet,** daß mehrere Gegenelektroden (76) in Form von Nadelelektroden aus dem ringförmigen Körper (74) herausragen.

4. Sprühvorrichtung nach einem der vorhergehenden Ansprüche,
**dadurch gekennzeichnet,**
daß der Abstand (d) zwischen der Aufladungselektrode (12) und der Gegenelektrode (44; 64, 64/2) kleiner ist als der Abstand (D) zwischen der Aufladungselektrode (12) und dem zu beschichtenden Gegenstand (4; 6).

5. Sprühvorrichtung nach Anspruch 4,
**dadurch gekennzeichnet**,
daß der Abstand (d) zwischen der Aufladungselektrode (12) und der Gegenelektrode (44; 64) ein Drittel bis die Hälfte des Abstandes (D) zwischen der Aufladungselektrode (12) und dem zu beschichtenden Gegenstand (4; 6) beträgt.

6. Sprühvorrichtung nach einem der vorhergehenden Ansprüche,
**dadurch gekennzeichnet**,
daß Mittel (52; 66) vorgesehen sind, durch welche die Gegenelektrode (44; 64) von Druckluft (66) umströmt wird, um sie frei von Beschichtungsmaterial zu halten.

7. Sprühvorrichtung nach einem der vorhergehenden Ansprüche,
**dadurch gekennzeichnet**,
daß die Gegenelektrode (44; 64; 74, 76) stromaufwärts des stromabwärtigen Endes (26) der Aufladungselektrode (12) angeordnet ist.

8. Sprühvorrichtung nach einem der vorhergehenden Ansprüche,
**dadurch gekennzeichnet**,
daß die Gegenelektrode (44; 64) mit Abstand von der zerstäubten Pulverwolke angeordnet ist, und daß der Abstand (d) zwischen der Gegenelektrode (44; 64) und der Pulverwolke kleiner ist als der Abstand (D) zwischen der Aufladungselektrode (12) und dem zu beschichtenden Gegenstand (4; 6).

9. Sprühvorrichtung nach einem der vorhergehenden Ansprüche,
**dadurch gekennzeichnet**,
daß die Gegenelektrode (44; 64) an Erdpotential angeschlossen ist.

10. Sprühvorrichtung nach einem der vorhergehenden Ansprüche,
**dadurch gekennzeichnet**,
daß die Gegenelektrode (44; 64) relativ zur Aufladungselektrode (12) in axialer und/oder radialer Richtung verschiebbar und durch Positioniermittel (68; 84) in der gewählten Lage arretierbar ist.

## Claims

1. An electrostatic spray apparatus for the electrostatic spray coating of articles with powder, which has the following features:
a tubular spray body (3); at least one charging electrode (12) at the downstream end portion (72) of the spray body (3) for the transmission of electrostatic charges to the powder; the charging electrode (12) has an electrical potential which is different from the electrical potential of the article to be coated in such a way that the charged powder is electrostatically attracted by the article; at least one counter-electrode (44; 64; 74, 76) which is arranged in the proximity of the charging electrode (12) at the downstream end portion (72) of the spray body (3) and which is connected by way of an electrical connecting means (22, 84, 91) to a different electrical potential (20) from the charging electrode (12) so that it receives at least a part of the free ions produced upon electrostatic charging of the powder; and at least one annular body (44; 68; 74) which forms or carries the counter-electrode (44; 64; 74, 76) and which extends around the downstream end portion (72) of the spray body (3) on which it is radially supported;
characterised in that the electrical connecting means (22, 84, 91) is arranged at the upstream end portion of the spray body (3), that there is provided at least one connecting bar (78) which extends from the electrical connecting means (22, 84, 91) at the upstream end portion of the spray body (3) to the annular body (44; 68; 74) at the downstream end portion of the spray body (3) outside the spray body (3) and parallel thereto, that the connecting bar (78) comprises electrically insulating material and an electrical line (73) extending through the insulating material, that the downstream end (79) of the connecting bar (78) carries the annular body (74) and the upstream end of the connecting bar (78) is releasably fixed to the electrical connecting means (22, 84, 91) in the proximity of the upstream end of the spray body (3), wherein the electrical line (73), the electrical connecting means (22, 84, 91) and the counter-electrode (44; 64; 74, 76) are electrically connected together.

2. A spray apparatus according to claim 1 characterised in that the electrically insulating material of the connecting bar (78) is a tube.

3. A spray apparatus according to one of the preceding claims characterised in that a plurality of counter-electrodes (76) in the form of needle electrodes project out of the annular body (74).

4. A spray apparatus according to one of the preceding claims characterised in that the spacing (d) between the charging electrode (12) and the counter-electrode (44; 64, 64/2) is smaller than the spacing (D) between the charging electrode (12) and the article (4; 6) to be coated.

5. A spray apparatus according to claim 4 characterised in that the spacing (d) between the charging electrode (12) and the counter-electrode (44; 64) is a third to half the spacing (D) between the charging electrode (12) and the article (4; 6) to be coated.

6. A spray apparatus according to one of the preceding claims characterised in that there are provided means (52; 66) by which compressed air (66) is caused to flow around the counter-electrode (44; 64) in order to keep it free from coating material.

7. A spray apparatus according to one of the preceding claims characterised in that the counter-electrode (44; 64; 74, 76) is arranged upstream of the downstream end (26) of the charging electrode (12).

8. A spray apparatus according to one of the preceding claims characterised in that the counter-electrode (44; 64) is arranged at a spacing from the atomised powder cloud and that the spacing (d) between the counter-electrode (44; 64) and the powder cloud is smaller than the spacing (D) between the charging electrode (12) and the article (4; 6) to be coated.

9. A spray apparatus according to one of the preceding claims characterised in that the counter-electrode (44; 64) is connected to earth potential.

10. A spray apparatus according to one of the preceding claims characterised in that the counter-electrode (44; 64) is displaceable in the axial and/or radial direction relative to the charging electrode (12) and can be arrested in the selected position by positioning means (68; 84).

## Revendications

1. Dispositif de pulvérisation électrostatique pour le revêtement d'objets par de la poudre par pulvérisation électrostatique, présentant les particularités suivantes :
un corps tubulaire de pulvérisation (3) ; au moins une électrode de charge (12), placée à la partie d'extrémité d'aval (72) du corps de pulvérisation (3) pour la transmission de charges électrostatiques à la poudre ; l'électrode de charge (12) est à un potentiel électrique qui est différent du potentiel électrique de l'objet à revêtir de manière que la poudre chargée soit attirée électrostatiquement par l'objet ; au moins une électrode complémentaire (44 ; 64 ; 74, 76) qui est disposée à proximité de l'électrode de charge (12) sur la partie d'extrémité d'aval (72) du corps de pulvérisation (3) et qui est connectée par un moyen électrique de connexion (22, 84, 91) à un autre potentiel électrique (20) que celui de l'électrode de charge (12), de manière qu'elle absorbe au moins une partie des ions libres générés lors de la charge électrique de la poudre ; au moins un corps annulaire (44 ; 68 ; 74) qui forme l'électrode complémentaire (44 ; 64 ; 74, 76) ou la supporte et qui s'étend autour de la partie d'extrémité d'aval (72) du corps de pulvérisation (3) sur laquelle il prend appui radialement ;
caractérisé en ce que le moyen électrique de connexion (22, 84, 91) est disposé à la partie d'extrémité d'amont du corps de pulvérisation (3), en ce qu'au moins une baguette d'assemblage (78), qui est prévue, se prolonge à l'extérieur du corps de pulvérisation (3), parallèlement à lui, du moyen électrique de connexion (22, 84, 91) situé à la partie d'extrémité d'amont du corps de pulvérisation (3) jusqu'au corps annulaire (44 ; 68 ; 74) situé à la partie d'extrémité d'aval du corps de pulvérisation (3), en ce que la baguette d'assemblage (78) se compose d'une matière isolante de l'électricité et d'un conducteur électrique (73) passant dans la matière isolante, en ce que l'extrémité d'aval (79) de la baguette d'assemblage (78) supporte le corps annulaire (74) et l'extrémité d'amont de la baguette d'assemblage (78) est fixée amovible au moyen électrique de connexion (22, 84, 91) à proximité de l'extrémité d'amont du corps de pulvérisation (3), le conducteur électrique (73) reliant électriquement l'un à l'autre le moyen électrique de connexion (22, 84, 91) et l'électrode complémentaire (44 ; 64 ; 74, 76).

2. Dispositif de pulvérisation selon la revendication 1,
caractérisé en ce que le matériau de la baguette d'assemblage (78), qui est isolant de l'électricité, est un tube.

3. Dispositif de pulvérisation selon l'une des revendications précédentes,
caractérisé en ce que plusieurs électrodes complémentaires (76) ayant la forme d'électrodes en aiguilles sont saillantes sur le corps annulaire (74).

4. Dispositif de pulvérisation selon l'une des revendications précédentes,
caractérisé
en ce que la distance (d) comprise entre l'électrode de charge (12) et l'électrode complémentaire (44 ; 64, 64/2) est inférieure à la distance (D) comprise entre l'électrode de charge (12) et l'objet à revêtir (4 ; 6).

5. Dispositif de pulvérisation selon la revendication 4,
caractérisé
en ce que la distance (d) comprise entre l'électrode de charge (12) et l'électrode complémentaire (44 ; 64) se situe entre un tiers et la moitié de la distance (D) comprise entre l'électrode de charge (12) et l'objet à revêtir (4 ; 6).

6. Dispositif de pulvérisation selon l'une des revendications précédentes,
caractérisé
en ce que des moyens (52 ; 66) sont prévus pour balayer l'électrode complémentaire (44 ; 64) par de l'air comprimé (66) afin de la tenir exempte de matière de revêtement.

7. Dispositif de pulvérisation selon l'une des revendications précédentes,
caractérisé
en ce que l'électrode complémentaire (44 ; 64 ; 74, 76) est disposée en amont de l'extrémité d'aval (26) de l'électrode de charge (12).

8. Dispositif de pulvérisation selon l'une des revendications précédentes,
caractérisé
en ce que l'électrode complémentaire (44 ; 64) est disposée à distance du nuage de poudre pulvérisée et en ce que la distance (d) comprise entre l'électrode complémentaire (44 ; 64) et le nuage de poudre est inférieure à la distance (D) comprise entre l'électrode de charge (12) et l'objet à revêtir (4 ; 6).

9. Dispositif de pulvérisation selon l'une des revendications précédentes,
caractérisé
en ce que l'électrode complémentaire (44 ; 64) est connectée au potentiel de la masse.

10. Dispositif de pulvérisation selon l'une des revendications précédentes,
caractérisé
en ce que l'électrode complémentaire (44 ; 64) est déplaçable par rapport à l'électrode de charge (12) en direction axiale et/ou radiale et peut être bloquée à la position adoptée par un moyen de positionnement (68 ; 84).
